# EUROPÄISCHE PATENTSCHRIFT

(11) **EP 3 701 091 B1**
(45) Veröffentlichungstag und Bekanntmachung des Hinweises auf die Patenterteilung: **30.11.2022**
(21) Anmeldenummer: 19789960.2
(22) Anmeldetag: 17.10.2019
(51) Int. Cl.: E02D 17/13, E02F 3/18, E02F 3/20

(54) **SCHLITZWANDFRÄSE**
SLOTTING MACHINE FOR DIAPHRAGMA WALLS
MACHINE DE FORAGE PUR LES MUR DE DIAPHRAGMA

(30) Priorität: 06.12.2018 DE 102018131226
(43) Veröffentlichungstag der Anmeldung: 02.09.2020
(73) Patentinhaber: Liebherr-Werk Nenzing GmbH, 6710 Nenzing (AT)
(72) Erfinder: REINHARDT, Hans, 6700 Bludenz (AT)
(74) Vertreter: Laufhütte, Dieter
(86) Internationale Anmeldenummer: PCT/EP2019/078134
(87) Internationale Veröffentlichungsnummer: WO 2020/114656

(56) Entgegenhaltungen:
- EP-A1- 1 529 924
- EP-A1- 1 630 298
- EP-A1- 1 703 023
- DE-U1- 9 107 187
- FR-A1- 2 806 111

## Beschreibung

Die Erfindung betrifft eine Spezialtiefbaumaschine, insbesondere Schlitzwandfräse, mit wenigstens einem rotierenden Werkzeug sowie wenigstens einem Werkzeugantrieb, der innerhalb eines Gehäuses der Werkzeugmaschine angeordnet ist und im Bereich seines Wellenaustritts zum angetriebenen Werkzeug wenigstens eine Lagerdichtung zur Abdichtung des Gehäuseinneren gegenüber der Umgebung aufweist.

Im Spezialtiefbau werden tiefgehende Erdaushübe, bspw. bis zu Tiefen von 100 Metern oder mehr, mittels speziellen Fräs- oder Bohrwerkzeugen ausgeführt. Da die Geometrie der so entstehenden sehr schlanken Baugrube den Einbau einer Schalung zum Abstützen des Erdreichs nicht zulässt, kommt noch während der Aushubarbeiten eine Stützflüssigkeit zum Einsatz, die meist aus Wasser, Tonmineralien und weiteren Zuschlagsstoffen besteht.

Das in der Stützflüssigkeit versenkte Arbeitsgerät ist dabei in Abhängigkeit der Eindringtiefe und der Flüssigkeitsdichte einer Druckbelastung von außen ausgesetzt, die mit zunehmender Tiefe ansteigt. Wegen des Gehaltes an Wasser und Mineralien, die korrosiv und abrasiv auf mechanische Bauteile des Werkzeugantriebs wirken können, muss das Eindringen von Stützflüssigkeit in den Antrieb stets sicher verhindert werden.

Häufig eingesetzte Dichtungssysteme wie jenes, das aus der Druckschrift EP 2 667 036 A bekannt ist, sehen meist Gleitringdichtungen vor, die von innen mit einem eigens erzeugten Druck beaufschlagt werden müssen, der idealerweise geringfügig oberhalb des vorherrschenden Außendrucks liegen sollte. Solche Lösungen gehen häufig von einem Antriebsgehäuse einer Schlitzfräse aus, dessen Innenraum mit Getriebeöl befüllt ist und eine Anpassung des Druckniveaus über einen hydraulischen Stellkolben erfolgt.

Nachteilig an der vorgestellten Lösung ist jedoch, dass das vollständige Antriebsgehäuse mit Öl befüllt sein muss, um mit vertretbarer Systemgröße von Stellkolben, Ausgleichsbehälter oder ähnlichem die Druckänderung im Gehäuse bewerkstelligen zu können. Insbesondere bei Einsatz von Getrieben führt dies zu erheblichen Wirkungsgradverlusten aufgrund hydrodynamischer Vorgänge (sogenanntes Flanschen), einhergehend mit erheblicher thermischer Belastung von Schmierstoffen, Lagerungen und Dichtwerkstoffen.

Zudem unterliegt dieses System mit Stellkolben aufgrund von Reibungsverlusten der Kolbendichtung einer nicht zu vermeidenden Hysterese, welche insbesondere bei geringen Arbeitstiefen und wechselnder Bewegungsrichtung des Arbeitsgerätes die Genauigkeit der Druckbeaufschlagung beeinträchtigt.

Eine alternative Lösung ist aus der EP 1 529 924 A1 bekannt. Hier wird mit einer elektronischen Lösung gearbeitet, die eine sensorbasierte aktive Messung des Druckniveaus, entsprechende Signalverarbeitung und nachfolgende Drucksteuerung mittels elektronischer Steuerung vorschlägt. Sensorbasierte System mit aktiver Druckregelung benötigen jedoch zwingend eine Dämpfungseinrichtung, um Schaltvorgänge auszugleichen und etwaige Regelabweichungen verarbeiten zu können.

Die Aufgabe der vorliegenden Erfindung besteht daher darin, nach einer alternativen Lösung zu suchen, die die oben genannte Problematik zumindest teilweise zu überwinden weiß.

Gelöst wird diese Aufgabe durch eine Spezialtiefbaumaschine, insbesondere eine Schlitzwandfräse, gemäß den Merkmalen des Anspruchs 1. Vorteilhafte Ausgestaltungen der Spezialtiefbaumaschine sind Gegenstand der abhängigen Ansprüche.

Erfindungsgemäß wird vorgeschlagen, die wenigstens eine Lagerdichtung der Spezialtiefbaumaschine aus wenigstens zwei separaten Dichtungselementen aufzubauen. Durch eine erfindungsgemäße Anordnung der separaten Dichtungselemente zueinander ist eine zwischen den Dichtungselementen liegende Dichtkammer ausgebildet, die mit einem definierbaren Druckniveau beaufschlagbar ist. Diese Druckkammer ist drucktechnisch vom restlichen Gehäuseraum getrennt. Das dort vorherrschende Druckniveau wirkt auf zumindest eines der Dichtungselemente derart ein, so dass dessen Dichtungswirkung sichergestellt ist und das Gehäuseinnere bzw. die Dichtkammer nach außen gegenüber dem Umgebungsdruck abgedichtet ist.

Die in der Baugrube und insbesondere innerhalb einer Flüssigkeit versenkte Spezialtiefbaumaschine ist in Abhängigkeit der Eindringtiefe und der Flüssigkeitsdichte einer Druckbelastung von außen ausgesetzt, die mit zunehmender Tiefe ansteigt. Diese Druckbelastung wird nachfolgend der Einfachheit halber als Umgebungsdruck bezeichnet. Das Druckniveau in der Dichtkammer muss nun durch eine Druckausgleichsvorrichtung so eingestellt werden, dass dieses gleich oder höher dem Umgebungsdruck ist, denn nur so kann eine zufriedenstellende Dichtungswirkung des wenigstens einen Dichtungselementes sichergestellt werden.

Bei der Spezialtiefbaumaschine handelt es sich insbesondere um eine Schlitzwandfräse mit ein oder mehreren Fräsrädern als Werkzeug, die über wenigstens einen, in einem Gehäuse untergebrachten Fräsantrieb in Rotation versetzt werden. Im Bereich der aus dem Gehäuse austretenden Antriebswelle ist die entsprechende Lagerdichtung mit der erfindungsgemäßen Ausgestaltung vorgesehen.

Anders als im Stand der Technik muss dazu nicht mehr für ein entsprechendes Druckniveau im gesamten Gehäuseraum gesorgt werden, sondern es genügt ein Druckaufbau in einer gesonderten, vergleichsweise kleinvolumigen Dichtkammer. Dies erlaubt nicht nur eine schnellere Reaktion auf Änderungen des Aussendruckes, sondern vermeidet eine negative Beeinflussung des Werkzeugantriebs. Anders als im Stand der Technik verlangt muss der Werkzeugantrieb bzw. Fräsantrieb nicht mehr mit einer überschüssigen Menge an Getriebeöl betrieben werden, sondern es kann stattdessen auf die für den regulären Betrieb benötigte Ölmenge zurückgegriffen werden. Dadurch kann der Wirkungsgrad als auch die Schmiermittelstandzeit optimiert werden.

Gemäß einer vorteilhaften Ausführungsform der Erfindung wird die Dichtkammer durch ein äußeres Dichtungselement gegenüber der Umgebung abgedichtet, wobei das äußere Dichtungselement vorzugsweise eine ausreichende Materialbeständigkeit gegenüber einer beim Spezialtiefbau die Spezialtiefbaumaschine umgebenden Substanz, insbesondere Flüssigkeit aufweist. Handelt es sich bei der Spezialtiefbaumaschine um eine Schlitzwandfräse, so ist das äussere Dichtungselement ausreichend resistent gegenüber einer in den Schlitz eingefüllten Stützflüssigkeit, die meist aus Wasser, Tonmineralien und weiteren Zuschlagsstoffen besteht. Insbesondere ist ein solches Dichtungselement in der Lage, den abrasiven und korrosiven Eigenschaften der umgebenden Stützflüssigkeit zu widerstehen. Hierzu benötigt es jedoch den erforderlichen Druck aus der Dichtkammer. Bevorzugt handelt es sich bei dem äusseren Dichtungselement um eine Gleitringdichtung.

Als inneres Dichtungselement, d.h. das Dichtungselement, das die Dichtkammer gegenüber dem Werkzeugantrieb bzw. einem Getrieberaum abdichtet, kann ein deutlich weniger materialbeständiges Dichtungselement zum Einsatz kommen, da dieses nicht mit den vorgenannten Verschmutzungen der Stützflüssigkeit in Kontakt kommt, sondern lediglich mit dem verwendeten Druckmedium innerhalb der Dichtkammer einerseits bzw. etwaiger, innerhalb des Werkzeugantriebs/Getrieberaums befindlicher Substanzen, insbesondere dem Getriebeöl. Diese gewonnene Flexibilität bei der Auswahl des passenden Dichtungsmaterials bringt den Vorteil mit sich, dass hier auf ein druckunbeständiges Material zurückgegriffen werden kann, dessen Dichtungswirkung jedoch druckunabhängig vorliegt. Geeignet ist beispielsweise eine Elastomerdichtung.

Die Dichtkammer kann hermetisch abgedichtet sein, d.h. gegenüber dem Umgebungsdruck und/oder dem Gehäuseraum bzw. Getrieberaum. Vorstellbar ist es ebenso, dass stattdessen zumindest eine Druckentlastung zum Gehäuseraum bzw. Getrieberaum vorgesehen ist. Beispielsweise ist die Dichtkammer über wenigstens eine Drossel zum Gehäuseraum, insbesondere Getrieberaum hin entlastet.

Für die Realisierung der vorliegenden Erfindung kann grundsätzlich jede Art von Druckausgleichsvorrichtung zum Einsatz kommen, die geeignet ist, das vorliegende Druckniveau innerhalb der Dichtkammer in Abhängigkeit des Umgebungsdrucks einzustellen. Besonders bevorzugt sollte ein solches Druckniveau geringfügig höher als der Umgebungsdruck sein, sodass eine ausreichende Dichtungswirkung der äußeren Dichtung sichergestellt werden kann.

Gemäß der Erfindung kommt eine neu konzipierte Druckausgleichsvorrichtung zum Einsatz, die wenigstens eine Pumpe umfasst, deren Druckausgang unmittelbar oder mittelbar mit der Dichtkammer verbunden ist um diese mit dem benötigten Kammerdruck in Abhängigkeit des Umgebungsdrucks zu beaufschlagen. Bspw. kann eine Drossel zwischen Druckseite der Pumpe und Dichtkammer integriert sein.

Dabei ist die Saugseite der Pumpe mit dem Gehäuseinneren des Werkzeugantriebs, insbesondere dem Getrieberaum des Fräsantriebs verbunden. Der Druckausgang der Pumpe ist mit der Dichtkammer verbunden. Die Pumpe saugt einen Volumenstrom einer im Getrieberaum befindlichen Substanz, insbesondere Getriebeöl an und pumpt diesen zumindest teilweise in die Dichtkammer.

Besonders bevorzugt ist es an dieser Stelle, wenn die eingesetzte Pumpe einen konstanten (geringen) Volumenstrom aus dem Getrieberaum ansaugt. Für die Einstellung des Soll-Druckniveaus innerhalb der Dichtkammer kann auf der Druckseite der Pumpe ein Druckbegrenzungsventil installiert sein, dessen Druckeingang mit der Druckseite der Pumpe verbunden ist. Demzufolge wird nur ein Teil des angesaugten Volumenstroms der Pumpe letztendlich zur Dichtkammer gefördert, überschüssiges Fluid wird über das Druckbegrenzungsventil abgeführt.

Dieser Schaltaufbau ermöglicht eine exakte Einstellung des erzielten Druckniveaus innerhalb der Dichtkammer durch Anpassen des Öffnungsgrades des Druckbegrenzungsventils. Durch gezielte Einstellung des Öffnungsdruckes kann das erzielbare Druckniveau in der Dichtkammer beeinflusst und hinreichend genau eingestellt werden. Eine Änderung des Schluckvolumens der Pumpe ist hierzu nicht nötig.

Vorzugsweise ist das eingesetzte Druckbegrenzungsventil vorgesteuert, um den Öffnungsdruck und damit das gewünschte Soll-Druckniveau innerhalb der Dichtkammer entsprechend einstellen zu können. Idealerweise steht der Steuerdruckanschluss über ein Steuerdruckvolumen mit einer Membran in Verbindung. Auf die Membran wirken einerseits das Steuerdruckvolumen und andererseits der Umgebungsdruck ein, so dass Änderungen des Umgebungsdruckes automatisch zu einer Anpassung des Öffnungsdruckes des Druckbegrenzungsventils führen. Bspw. führt eine Erhöhung des Umgebungsdrucks zu einer entsprechenden Erhöhung des Steuerdrucks, wodurch letztendlich das Soll-Druckniveau innerhalb der Dichtkammer entsprechend angepasst wird.

Bei geeigneter Dimensionierung des Druckbegrenzungsventils und der Pumpe kann erreicht werden, dass das Druckniveau innerhalb der Dichtkammer exakt auf den Umgebungsdruck oder auf eine exakte Differenz zum Umgebungsdruck eingestellt wird. Zur Einstellung einer gewünschten Druckdifferenz kann eine zusätzliche direkte Ansteuerung des Druckbegrenzungsventils mittels Federvorspannung vorgesehen sein. Die Federvorspannung wirkt entgegen dem Steuerdruck auf das Druckbegrenzungsventil, d.h. den Ventilkolben ein, so dass die Federvorspannung die gewünschte Druckdifferenz zwischen dem Druckniveau innerhalb der Dichtkammer und dem Umgebungsdruck definiert. Idealerweise wird ein Druckbegrenzungsventil mit verstellbarer Federvorspannung eingesetzt.

Der Ausgang des Druckbegrenzungsventils kann beispielsweise unmittelbar mit dem Getrieberaum des Werkzeugantriebes bzw. Fräsantriebs verbunden sein, um das Getriebeöl im Sinne eines geschlossenen Kreislaufes an den Gehäuse- bzw. Getrieberaum zurück zu geben. Diese Vorgehensweise hat den Vorteil, dass ein ständiger Volumenfluss durch das Druckbegrenzungsventil vorliegt, sodass es zu einer ständigen Bewegung des Ventilkolbens kommt und dadurch nachteilige Hystereseeffekt wie im Stand der Technik vermieden werden können.

Ferner ist es vorstellbar, dass mittels des zurückgespeisten Hydrauliköls solche Komponenten des Werkzeug- bzw. Fräsantriebs geschmiert werden, die im regulären Betrieb nicht oder nicht ausreichend geschmiert werden können.

Darüber hinaus ermöglicht die Realisierung des vorgeschlagenen Ölkreislaufs des Getriebeöls den Einsatz zusätzlicher Komponenten, wie beispielsweise eines Ölfilters, eines Wärmetauschers oder auch einer sonstigen Analyseeinrichtung zur Überwachung und Auswertung der Öleigenschaften. Mittels des Wärmetauschers kann beispielsweise eine ausreichende Kühlung des Getriebeöls bereitgestellt werden, während der Filter die Reinigung des Getriebeöls im Betrieb gestattet. Die Analyseeinrichtung kann beispielsweise dazu dienen, etwaige Verschmutzungen des Getriebeöls rechtzeitig zu erkennen und dadurch auf eine nachlassende Dichtwirkung der Lagerdichtung schließen zu können. Die vorgenannten Komponenten sind vorzugsweise im Rücklauf vom Druckbegrenzungsventil zum Getrieberaum installiert.

Weitere Vorteile und Eigenschaften der Erfindung sollen nachfolgend anhand von Ausführungsbeispielen näher erläutert werden. Es zeigen:
- Figur 1:: ein hydraulisches Schaltbild der erfindungsgemäßen Schlitzwandfräse gemäß einem ersten Ausführungsbeispiel und
- Figur 2:: ein hydraulisches Schaltbild einer gegenüber dem Ausführungsbeispiel der Figur 1 geringfügig modifizierten Ausführung.

Figur 1 zeigt ein hydraulisches Schaltbild für eine erfindungsgemäße Schlitzwandfräse, die ein nicht dargestelltes Gehäuse umfasst, in diesem ein Fräsantrieb untergebracht ist. Der Fräsantrieb umfasst die beiden Fräsradgetriebe 1, die durch einen gemeinsamen Hydraulikmotor 2 angetrieben werden. Aus dem Gehäuse treten mehrere Antriebswellen aus, die über die nachfolgend noch im Detail erläuterten Lagerdichtungen 9, 10 abgedichtet werden müssen.

Unabhängig vom Bewegungszustand des Fräsradantriebs und aus diesem Grund separat mit Energie über einen konstanten Hydraulikantrieb 12 mit Energie versorgt saugt eine Pumpeneinheit 3 einen geringen konstanten Ölstrom aus dem Getriebeinnenraum 4 an, welcher das Druckbegrenzungsventil 5 durchströmt. Das Druckbegrenzungsventil 5 weist eine verstellbare Federvorspannung sowie einen Steuerdruckanschluss 7 auf. Über die Membran 6 wirkt der Umgebungsdruck direkt auf ein Ölvolumen ein, welches auf den Steuerdruckanschluss 7 des Ventils 5 wirkt.

Der von der Pumpe 3 erzeugte und mittels des Druckbegrenzungsventils 5 kontrollierte Druck liegt an der ölgefüllten Dichtkammer 8 an, welche durch eine Gleitringdichtung 9 gegen die Umgebung und eine Elastomerdichtung 10 gegen den Innenraum des Getriebes 1 abgedichtet ist.

Aufgrund des hohen Anteils an Luft am Gesamtvolumen des Getriebeinnenraums herrscht im Getrieberaum 4 abhängig von der Temperatur etwa Atmosphärendruck, unabhängig von der Eindringtiefe des Antriebs in der Stützflüssigkeit. Dem gegenüber kann der Umgebungsdruck in der Stützflüssigkeit mit den üblichen Arbeitstiefen Werte zwischen Atmosphärendruck und ca. 20 - 25 bar annehmen.

Die Dichtungen 9 und 10 trennen die Gesamt-Dichtungsaufgabe der Lagerdichtung in zwei Teilaufgaben auf, für welche sie jeweils konzipiert sind:
Dichtung 9 ist in der Lage, den abrasiven und korrosiven Eigenschaften der umgebenden Stützflüssigkeit zu widerstehen, benötigt hierzu jedoch einen Druck in der Dichtkammer 8, welcher möglichst genau eingehalten werden muss und ca. 2 bar über dem Druck der umgebenden Stützflüssigkeit liegt, mit weniger als 1 bar Toleranz.

Dichtung 10 erträgt den potenziell hohen Differenzdruck zwischen Umgebung und Getriebeinnenraum, ist hierzu jedoch auf Sauberkeit der umgebenden Fluide angewiesen.

Das Druckbegrenzungsventil 5 beeinflusst den Druck in der Dichtkammer 8, indem es den Federdruck (2bar) zum Umgebungsdruck im Steueranschluss 7 addiert. Zudem wird das Ventil 5 ständig durchströmt und so sein Ventilkolben in Bewegung gehalten, wodurch Druckspitzen vermieden werden und mögliche Hystereseeffekte gering gehalten werden.

Das umlaufende Öl wird dem Getriebe 1 über die Rücklaufleitung 11 wieder zugeführt. In vorteilhafter Ausführung wird dieses rücklaufende Öl zur Schmierung von Getriebeteilen benutzt, deren Ölbenetzung durch den allgemeinen Betrieb nicht sichergestellt ist.

In weiterer vorteilhafter Ausführung bzw. in Erweiterung der Funktion können Wärmetauscher, Filter und Einrichtungen zur Ölanalyse in die Leitung 11 integriert werden, um Wärme abzuführen, Getriebeabrieb aus dem Öl abzureinigen sowie ein Nachlassen der Dichtwirkung aufzudecken, insbesondere durch Detektion von Bestandteilen der Stützflüssigkeit im Öl.

Das vorgelegte System kommt in seiner Grundausführung ohne elektronische Bauteile und ohne weiteren Steuerungsaufwand aus. Die Dichtungswirkung der Lagerdichtung bleibt auch bei Ausfall aller Steuerungssysteme erhalten, so lange das Antriebsaggregat des Gesamtsystems in Betrieb ist.

In der gegenüber Figur 1 geringfügig modifizierten Ausführung gemäß Figur 2 sind die Dichtkammern 8' nicht hermetisch abgedichtet, sondern stattdessen über Drosseln 13 in den Getrieberaum 4 entlastet. Eine solche Modifikation gestattet eine Wärmeabfuhr aus der Dichtkammer 8' sowie einen Ölaustausch sowie Ölreinigung der Dichtkammer 8'. Der übrige Aufbau der Ausführung aus Figur 2 ist identisch zur Figur 1, weshalb identische Bezugszeichen verwendet wurden.

## Patentansprüche

1. Spezialtiefbaumaschine, insbesondere Schlitzwandfräse, mit
wenigstens einem rotierenden Werkzeug (1), und
einem Werkzeugantrieb, der innerhalb eines Gehäuses der Spezialtiefbaumaschine angeordnet ist und im Bereich seines Wellenaustritts aus dem Gehäuse zum angetriebenen Werkzeug (1) mittels wenigstens einer Lagerdichtung gegenüber der Umgebung abgedichtet ist, wobei
die Lagerdichtung wenigstens zwei separate Dichtungselemente (9, 10) umfasst, durch deren Anordnung eine zwischen den Dichtungselementen (9, 10) liegende Dichtkammer (8) gebildet ist, und
eine Druckausgleichsvorrichtung vorgesehen ist, die dazu ausgelegt ist, den Kammerdruck in der Dichtkammer (8) in Abhängigkeit des Umgebungsdruckes der Spezialtiefbaumaschine so zu steuern, dass der Kammerdruck größer oder gleich einem Umgebungsdruck ist,
**dadurch gekennzeichnet, dass**
die Druckausgleichsvorrichtung eine Pumpe (3) umfasst, wobei
ein Druckausgang der Pumpe (3) mit der Dichtkammer (8) verbunden ist, um diese mit dem benötigten Kammerdruck in Abhängigkeit des Umgebungsdrucks zu beaufschlagen, und
die Pumpe (3) dazu ausgelegt ist, Schmiermittel aus einem Gehäuseinneren des Werkzeugantriebes anzusaugen und in die Dichtkammer (8) zu pumpen.

2. Spezialtiefbaumaschine nach Anspruch 1, **dadurch gekennzeichnet, dass** das äussere Dichtungselement (9) die Dichtkammer (8) gegenüber der Umgebung abdichtet, wobei das äussere Dichtungselement (9) vorzugsweise materialbeständige Eigenschaften in Bezug auf eine das Dichtungselement (9) umgebende Stützflüssigkeit aufweist, wobei das äussere Dichtungselement (9) insbesondere als Gleitringdichtung ausgeführt ist.

3. Spezialtiefbaumaschine nach Anspruch 1 oder 2, **dadurch gekennzeichnet, dass** das innere Dichtungselement (10) die Dichtkammer (8) gegenüber dem Gehäuseraum, insbesondere Getrieberaum (4) des Werkzeugantriebes abdichtet, wobei das innere Dichtungselement (10) idealerweise eine Dichtung mit druckunabhängiger Dichtungswirkung ist, beispielsweise eine Elastomerdichtung ist.

4. Spezialtiefbaumaschine nach einem der vorhergehenden Ansprüche, **dadurch gekennzeichnet, dass** die Dichtkammer (8) hermetisch abgedichtet ist, insbesondere gegenüber der Umgebung der Spezialtiefbaumaschine und/oder dem Gehäuseraum bzw. Getrieberaum (4).

5. Spezialtiefbaumaschine nach Anspruch 1, **dadurch gekennzeichnet, dass** die Dichtkammer (8) über wenigstens eine Drossel (13) zum Gehäuseraum, insbesondere Getrieberaum (4) hin entlastet ist.

6. Spezialtiefbaumaschine nach einem der vorhergehenden Ansprüche, **dadurch gekennzeichnet, dass** am Druckausgang der Pumpe (3) ein Druckbegrenzungsventil (5) zur Einstellung des erzeugten Kammerdrucks vorgesehen ist, wobei das Druckbegrenzungsventil (5) einen Steuerdruckanschluss (7) vorsieht, der über ein Steuerdruckvolumen mit einer Membran (6) verbunden ist, die dazu ausgelegt ist, Änderungen des Umgebungsdrucks an das Steuerdruckvolumen im Steuerdruckanschluss (7e) weiterzugeben.

7. Spezialtiefbaumaschine nach Anspruch 6, **dadurch gekennzeichnet, dass** das Druckbegrenzungsventil (5) federvorgespannt ist, insbesondere eine verstellbare Federvorspannung vorsieht, wobei über die Federvorspannung vorzugsweise der Soll-Differenzdruck zwischen Kammerdruck und Umgebungsdruck einstellbar ist.

8. Spezialtiefbaumaschine nach einem der vorhergehenden Ansprüche 6 oder 7, **dadurch gekennzeichnet, dass** der Ventilausgang des Druckbegrenzungsventils (5) mit dem Gehäuseraum, insbesondere Getrieberaum (4) des Werkzeugantriebs verbunden ist.

9. Spezialtiefbaumaschine nach einem der vorhergehenden Ansprüche, **dadurch gekennzeichnet, dass** im gebildeten Ölkreislauf, wenigstens ein Wärmetauscher und/oder Ölfilter und/oder eine Einrichtung zur Ölanalyse integriert ist.

## Claims

1. A special civil engineering machine, in particular slurry wall cutter, comprising
at least one rotating tool (1), and
a tool drive that is arranged within a housing of the special civil engineering machine and is sealed with respect to the environment by means of at least one bearing seal in the region of its shaft exit from the housing to the driven tool (1), wherein
the bearing seal comprises at least two separate sealing elements (9, 10) whose arrangement forms a sealing chamber (8) located between the sealing elements (9, 10), and
a pressure compensation device is provided, which is adapted to control the chamber pressure in the sealing chamber (8) in dependence on the ambient pressure of the special civil engineering machine in such a way that the chamber pressure is greater than or equal to an ambient pressure,
**characterized in that**
the pressure compensation device comprises a pump (3), wherein
a pressure outlet of the pump (3) is connected to the sealing chamber (8) in order to pressurize the same with the required chamber pressure in dependence on the ambient pressure, and
the pump (3) is adapted to suck in lubricant from a housing interior of the tool drive and pump the same into the sealing chamber (8).

2. The special civil engineering machine according to claim 1, **characterized in that** the outer sealing element (9) seals the sealing chamber (8) with respect to the environment, wherein the outer sealing element (9) preferably has material-resistant properties with respect to a supporting liquid surrounding the sealing element (9), wherein the outer sealing element (9) is configured in particular as a mechanical seal.

3. The special civil engineering machine according to claim 1 or 2, **characterized in that** the inner sealing element (10) seals the sealing chamber (8) with respect to the housing space, in particular transmission space (4) of the tool drive, wherein the inner sealing element (10) ideally is a seal with pressure-independent sealing effect, for example an elastomer seal.

4. The special civil engineering machine according to any of the preceding claims, **characterized in that** the sealing chamber (8) is hermetically sealed, in particular with respect to the environment of the special civil engineering machine and/or the housing space or transmission space (4).

5. The special civil engineering machine according to claim 1, **characterized in that** the sealing chamber (8) is relieved towards the housing space, in particular transmission space (4), via at least one throttle (13).

6. The special civil engineering machine according to any of the preceding claims, **characterized in that** at the pressure outlet of the pump (3) a pressure limiting valve (5) is provided to adjust the generated chamber pressure, wherein the pressure limiting valve (5) provides a control pressure port (7) that is connected to a membrane (6) via a control pressure volume, which is adapted to forward changes of the ambient pressure to the control pressure volume in the control pressure port (7).

7. The special civil engineering machine according to claim 6, **characterized in that** the pressure limiting valve (5) is spring-biased, in particular provides an adjustable spring bias, wherein the setpoint differential pressure between chamber pressure and ambient pressure preferably is adjustable via the spring bias.

8. The special civil engineering machine according to any of the preceding claims 6 or 7, **characterized in that** the valve outlet of the pressure limiting valve (5) is connected to the housing space, in particular transmission space (4) of the tool drive.

9. The special civil engineering machine according to any of the preceding claims, **characterized in that** in the oil circuit formed at least one heat exchanger and/or oil filter and/or oil analysis device is integrated.

## Revendications

1. Machine spéciale de génie civil, en particulier fraiseuse de parois moulées, comprenant
au moins un outil rotatif (1), et
un entraînement d'outil qui est disposé à l'intérieur d'un carter de la machine spéciale de génie civil et qui, dans la zone de sa sortie d'arbre hors du carter vers l'outil entraîné (1), est rendu étanche par rapport à l'environnement au moyen d'au moins un joint de palier, où
le joint de palier comprend au moins deux éléments d'étanchéité séparés (9, 10), dont l'agencement forme une chambre d'étanchéité (8) située entre les éléments d'étanchéité (9, 10), et
un dispositif de compensation de pression est prévu, qui est conçu pour commander la pression de chambre dans la chambre d'étanchéité (8) en dépendance de la pression ambiante de la machine spéciale de génie civil, de telle sorte que la pression de chambre soit supérieure ou égale à une pression ambiante,
**caractérisée en ce que**
le dispositif de compensation de pression comprend une pompe (3), dans lequel
une sortie de pression de la pompe (3) est reliée à la chambre d'étanchéité (8) afin d'alimenter celle-ci avec la pression de chambre nécessaire en dépendance de la pression ambiante, et
la pompe (3) est conçue pour aspirer du lubrifiant depuis l'intérieur d'un carter de l'entraînement d'outil et pour le pomper dans la chambre d'étanchéité (8).

2. Machine spéciale de génie civil selon la revendication 1, **caractérisée en ce que** l'élément d'étanchéité extérieur (9) assure l'étanchéité de la chambre d'étanchéité (8) par rapport à l'environnement, l'élément d'étanchéité extérieur (9) présentant de préférence des propriétés de résistance au matériau par rapport à un liquide de support entourant l'élément d'étanchéité (9), l'élément d'étanchéité extérieur (9) étant réalisé en particulier sous forme de garniture mécanique.

3. Machine spéciale de génie civil selon la revendication 1 ou 2, **caractérisée en ce que** l'élément d'étanchéité intérieur (10) assure l'étanchéité de la chambre d'étanchéité (8) par rapport à l'espace de carter, en particulier l'espace de transmission (4) de l'entraînement de l'outil, l'élément d'étanchéité intérieur (10) étant idéalement un joint avec un effet d'étanchéité indépendant de la pression, par exemple un joint en élastomère.

4. Machine spéciale de génie civil selon l'une quelconque des revendications précédentes, **caractérisée en ce que** la chambre d'étanchéité (8) est fermée hermétiquement, en particulier par rapport à l'environnement de la machine spéciale de génie civil et/ou à l'espace de carter ou à l'espace de transmission (4).

5. Machine spéciale de génie civil selon la revendication 1, **caractérisée en ce que** la chambre d'étanchéité (8) est déchargée par au moins un étranglement (13) vers l'espace de carter, en particulier l'espace de transmission (4).

6. Machine spéciale de génie civil selon l'une quelconque des revendications précédentes, **caractérisée en ce qu'**une soupape de limitation de pression (5) est prévue à la sortie de pression de la pompe (3) pour régler la pression de chambre générée, la soupape de limitation de pression (5) prévoyant un raccord de pression de commande (7) qui, via un volume de pression de commande, est relié à une membrane (6) qui est conçue pour transmettre des modifications de la pression ambiante au volume de pression de commande dans le raccord de pression de commande (7).

7. Machine spéciale de génie civil selon la revendication 6, **caractérisée en ce que** la soupape de limitation de pression (5) est précontrainte par ressort, en particulier prévoit une précontrainte de ressort réglable, la précontrainte de ressort permettant de régler de préférence la pression différentielle de consigne entre la pression de chambre et la pression ambiante.

8. Machine spéciale de génie civil selon l'une quelconque des revendications précédentes 6 ou 7, **caractérisée en ce que** la sortie de soupape de la soupape de limitation de pression (5) est reliée à l'espace de carter, en particulier à l'espace de transmission (4) de l'entraînement de l'outil.

9. Machine spécial de génie civil selon l'une quelconque des revendications précédentes, **caractérisée en ce que** dans le circuit d'huile formé, au moins un échangeur de chaleur et/ou un filtre d'huile et/ou un dispositif d'analyse d'huile est intégré.
